# EUROPÄISCHE PATENTSCHRIFT

(11) **EP 0 047 519 B1**
(45) Veröffentlichungstag und Bekanntmachung des Hinweises auf die Patenterteilung: **18.04.1984**
(21) Anmeldenummer: 81107006.9
(22) Anmeldetag: 07.09.1981
(51) Int. Cl.: E03F 7/10, E03F 9/00

(54) **Vorrichtung zum Aufsaugen und Aufnehmen von Schlamm**
Sludge suction and receiving device
Dispositif pour l'aspiration et le ramassage de boues

(30) Priorität: 10.09.1980 DE 3034058
(43) Veröffentlichungstag der Anmeldung: 17.03.1982
(73) Patentinhaber: Wiedemann, Karl, D-86465 Welden (DE)
(72) Erfinder: Wiedemann, Karl, D-86465 Welden (DE)
(74) Vertreter: Munk, Ludwig, Dipl.-Ing.

## Beschreibung

Die Erfindung betrifft eine Vorrichtung zum Aufsaugen und Aufnehmen von Schlamm, insbesondere ein Kanalreinigungs- und/oder -entleerungsfahrzeug, mit einer Saugleitung, die in einen Schlammabfuhrbehälter mündet, der einen mittels eines Deckels verschliessbaren Schlammauslass und einen unabhängig hiervon aktivierbaren Wasserauslass aufweist, der aus einer Überlaufleitung besteht, die über eine im Schlammabfuhrbehälter angeordnete Filtereinrichtung zugänglich ist, die mit einer mindestens eine mit Wasser beaufschfagbare Strahldüse aufweisenden Reinigungseinrichtung versehen ist.

Eine Vorrichtung dieser Art ist aus der DE-A27 36 587 und DE-A-28 24 432 in Form eines Kanalreinigungsfahrzeugs mit Wasseraufbereitung bekannt. Bei dieser bekannten Anordnung mündet die Überlaufleitung in einen Wassertank, aus welchem ein in den zu reinigenden Kanal absenkbarer Räumschlauch mittels einer Hochdruckpumpe mit Wasser versorgt wird. Die Überlaufleitung wird hierbei durch Druckbeaufschlagung des Schlammabfuhrbehälters aktiviert. Die Reinigung der Filtereinrichtung erfolgt durch von der Hochdruckpumpe geliefertes Wasser. Nachteilig hierbei ist, dass zum Hinüberdrücken des Wassers vom Schlammabfuhrbehälter in den Wassertank der Saugbetrieb, der durch Evakuieren des Schlammabfuhrbehälters bewerkstelligt wird, unterbrochen werden muss. Dasselbe gilt für den mittels des Räumschlauches zu bewerkstelligenden Spülvorgang. Da ein Teil des von der Hochdruckpumpe gelieferten Wassers zur Filterreinigung verwendet wird, sinkt der Druck im Räumschlauch so stark ab, dass der aus dem Räumschlauch austretende Reinigungsstrahl zusammenbricht. Die bekannte Vorrichtung ermöglicht somit keinen kontinuierlichen Betrieb.

Hiervon ausgehend ist es daher die Aufgabe der vorliegenden Erfindung, unter Vermeidung der Nachteile der bekannten Anordnungen eine gattungsgemässe Vorrichtung mit einfachen und daher kostengünstigen Mitteln so zu verbessern, dass nicht nur ein hohes Schlammaufnahmevermögen und ein hoher Wasserreinigungsgrad erreicht werden, sondern gleichzeitig auch eine kontinuierliche Betriebsweise ermöglicht wird.

Diese Aufgabe wird erfindungsgemäss dadurch gelöst, dass der Wasserauslass mittels einer Niederdruckpumpe aktivierbar ist, durch welche die Überlaufleitung hindurchführt, deren filterseitiger Eingang niveaumässig höher liegt als die Niederdruckpumpe, dass der lichte Pumpeneinlassquerschnitt und der lichte Querschnitt der Überlaufleitung jeweils grösser als die entsprechenden Querschnitte einer saugseitig mit Atmosphärendruck beaufschlagten Pumpe gleicher Grösse sind, und dass die Reinigungseinrichtung durch die Niederdruckpumpe mit gefiltertem Wasser beaufschlagbar ist.

Diese Massnahmen stellen sicher, dass zum Abpumpen von Wasser die Evakuierung des Schlammabfuhrbehälters nicht unterbrochen werden muss. Die hierfür verwendete Niederdruckpumpe ist aufgrund ihrer Anordnung nicht auf saugseitig anstehenden Atmosphärendruck angewiesen. Die Füllung der Pumpenarbeitsräume erfolgt hierbei durch Schwerkraft. Infolge der vorgenommenen Querschnittserweiterung kann dabei der durch das Schluckvolumen der Niederdruckpumpe vorgegebene Wasserbedarf auch bei praktisch vollständigem Vakuum im Schlammabfuhrbehälter voll gedeckt werden. Es ist daher in vorteilhafter Weise möglich, gleichzeitig Schlamm aufzusaugen und Wasser abzudrükken. Da die Filtereinrichtung durch die Niederdruckpumpe mit Reinigungswasser versorgt wird, bleibt eine evtl. zur Kanalreinigung vorgesehene Hochdruckeinrichtung hiervon unberührt, wodurch auch diesbezüglich jede Betriebsunterbrechung vermieden wird. Die mit der Erfindung erzielbaren Vorteile sind somit in einer ausgezeichneten Wirtschaftlichkeit zu sehen.

Eine vorteilhafte Weiterbildung der übergeordneten Massnahmen kann darin bestehen, dass sie zu der der Filtereinrichtung zugeordneten Reinigungseinrichtung führende Versorgungsleitung von dem der Niederdruckpumpe nachgeordneten Abschnitt der Überlaufleitung abzweigt und dass dieser Abschnitt der Überlaufleitung mit einem gegenüber der Abzweigung der Versorgungsleitung stromabwärts angeordneten, vorzugsweise als einstellbares Rückschlagventil ausgebildeten Absperrorgan und mit einem diesem vorgeordneten Druckschalter versehen ist, mittels dessen die vorzugsweise als Drehkolbenpumpe ausgebildete Niederdruckpumpe abschaltbar ist. Hierdurch ist sichergestellt, dass die Förderleistung der Pumpe mit Sicherheit zum Aufbau des von der Reinigungseinrichtung benötigten Drucks verwendet wird, und dass die Pumpe automatisch stillgelegt wird, sobald dieser Druck zusammenbricht, d.h. sobald das im Schlammabfuhrbehälter vorhandene Wasser abgepumpt ist.

Eine weitere vorteilhafte Massnahme kann darin bestehen, dass der Schlammabfuhrbehälter mit einer eine bewegliche Klappe aufweisenden, vorzugsweise in ihrem unteren Bereich undurchlässigen Siebtrennwand versehen ist, die eine die Filtereinrichtung aufnehmende Kammer von einer durch die Saugleitung beaufschlagten Kammer abtrennt. Hierdurch wird eine Vorreinigung des der Filtereinrichtung zugeführten Wassers bewerkstelligt. Bei Undurchlässigkeit der Filtertrennwand in ihrem unteren Bereich gelangt in vorteilhafter Weise praktisch nur Überlaufwasser in die der Filtereinrichtung zugeordnete Kammer, so dass die hierin sich ergebende Sand- bzw. Schlammablagerung nicht nennenswert ist, was sich vor allem bei einer stationären Anordnung der Filtereinrichtung vorteilhaft auswirkt. Eine stationäre Filteranordnung ist baulich sehr einfach und ermöglicht eine leichte Beherrschung der insbesondere im Verlauf von Fahrten mit hoher Geschwindigkeit auftretenden Kräfte. Zweckmässig befindet sich eine derartige Filtereinrichtung etwa auf mittlerer Höhe der zugeordneten Kammer, so dass bei überflutetem Filter die Filterumgebung sowohl von Schwebstoffen als auch von Sinkstoffen möglichst frei ist.

Weitere zweckmässige Ausgestaltungen und vorteilhafte Fortbildungen der übergeordneten Massnahmen ergeben sich aus der nachstehenden Beschreibung einiger Ausführungsbeispiele anhand der Zeichnung in Verbindung mit den restlichen Unteransprüchen.

In der Zeichnung zeigen:
Figur 1 ein erfindungsgemäss ausgebildetes Schlammsaugefahrzeug und
Figur 2 eine Draufsicht auf ein erfindungsgemäss ausgebildetes Kanalreinigungsfahrzeug in schematischer Darstellung.

Der grundsätzliche Aufbau und die Funktionsweise eines Schlammsauge- bzw. Kanalreinigungsfahrzeugs sind an sich bekannt und bedürfen daher keiner eingehenden Erläuterung. Das in Figur 1 dargestellte Schlammsaugefahrzeug besteht aus einem kippbar auf einem Fahrzeugchassis 1 montierten, fassförmigen Schlammabfuhrbehälter 2, in den der Mündungsstutzen 3 einer in den zu entleerenden Kanal absenkbaren Saugleitung 4 eingeführt ist. Zur Aktivierung der Saugleitung wird der Schlammabfuhrbehälter 2 in hier nicht näher dargestellter Weise evakuiert. Der Schlammabfuhrbehälter 2 ist zur Bildung eines Schlammauslasses mit einem schwenkbar gelagerten Deckel 5 versehen. Zum Abkippen des aufgenommenen Schlammes auf eine Deponie werden der Deckel 5 hochgeschwenkt und gleichzeitig der gesamte fassförmige Schlammabfuhrbehälter 2 einseitig aufgebockt.

Beim Aufnehmen von Schlamm aus einem Kanal gelangt normalerweise auch sehr viel Wasser in die Saugleitung 4 und damit in den Schlammabfuhrbehälter 2. Im dargestellten Ausführungsbeispiel ist der momentane Wasserstand bei 6 angedeutet. Die unter Wasser liegende Oberkante der Schlammfüllung ist mit 7 bezeichnet. Das Wasser wird zur Erzielung eines hohen Schlammaufnahmevermögens innerhalb des Schlammabfuhrbehälters 2 über einen Wasserauslass abgeschieden und gelangt anschliessend in den von Schlamm zu befreienden Kanal zurück.

Hierzu ist ein geschlossenes Sammelbecken 8 vorgesehen, dessen Boden zumindest teilweise als Filterwand 9 ausgebildet ist und an dessen Innenraum 10 eine aus dem Abfuhrbehälter 2 herausgeführte, über eine Niederdruckpumpe 11 laufende Überlaufleitung angeschlossen ist. Das Sammelbecken 8 kann vorzugsweise etwa auf mittlerer Höhe des lichten Querschnitts des Abfuhrbehälters 2 an einer Behälterwand befestigt sein. In Figur 1 ist das Sammelbecken 8 als Schwimmkörper ausgebildet, der auf der Wasseroberfläche schwimmt. Der in den Schlammabfuhrbehälter 2 hineinragende Abschnitt 12a dieser Überlaufleitung ist dementsprechend beweglich ausgebildet. Zweckmässig wird dies durch Verwendung eines einfachen Hochdruckschlauchs bewerkstelligt. Der Abschnitt 12a der Überlaufleitung kann daher dem schwimmenden Sammelbecken 8, dessen Niveau sich automatisch dem Wasserstand im Schlammabfuhrbehälter 2 anpasst, ohne weiteres folgen, wobei die den Boden des Sammelbeckens 8 bildende Filterwand 9, infolge des leichten Tiefganges des Sammelbeckens 8 bereits bei geringem Wasserstand überflutet wird. Die Filterwand 8 besteht zweckmässig aus einem tragenden Siebblech, auf dem ein durch ein feines Netz- bzw. Maschenwerk gebildetes Filter befestigt ist.

Die den Innenraum 10 des Sammelbeckens 8 seitlich begrenzende, umlaufende Seitenwandung 14 enthält hier einfach eine oder mehrere Luftkammern 15. Unterhalb der Filterwand 9 ist mit geringem Abstand von dieser eine Stützscheibe 16 angeordnet, die bei abnehmendem Wasserstand verhindert, dass die Filterwand 9 direkt auf der Schlammfüllung des Schlammabfuhrbehälters 2 zur Auflage kommt. Die Stützscheibe 16. kann einfach an der Überlaufleitung befestigt sein, deren dem Sammelbecken 8 zugeordneter Anschlussbereich einfach als Rohrkrümme 17 ausgebildet sein kann.

Der Filterwand 9 ist eine Reinigungseinrichtung zugeordnet. Hierzu ist im dargestellten Ausführungsbeispiel ein in den Innenraum 10 des Sammelbeckens 8 eingeführter, aus Rohren bestehender, T-förmiger Läufer 18 vorgesehen, dessen Quersteg einen parallel zur Filterwand 9 angeordneten Düsenbalken 19 bildet, der mit auf die Innenseite der Filterwand 9 gerichteten Düsenbohrungen 20 versehen ist. Der Läufer 18 ist mit zur Filterwand 9 etwa lotrechten Drehachse drehbar gelagert. Das hierzu vorgesehene Lager 21 kann einfach an dem den Innenraum 10 nach oben abschliessenden Deckel befestigt sein. Die Düsenbohrungen 20 sind gegenüber der lotrechten Drehachse leicht geneigt, so dass der Läufer 18 bei Beaufschlagung der Düsenbohrungen 20 automatisch infolge Rückstosswirkung in eine Drehbewegung versetzt wird, im Verlauf derer der Düsenbalken 19 die gesamte Fläche der Filterwand 9 überstreicht. Die Düsenbohrungen 20 werden mit Wasser beaufschlagt. Hierzu ist der aus Rohren bestehende Läufer 18 über eine Drehkupplung an eine Versorgungsleitung 22 angeschlossen, die von dem der Niederdruckpumpe 11 nachgeordneten, druckseitigen Abschnitt 12b der Überlaufleitung abzweigt. Der im Abfuhrbehälter 2 sich befindende, sammelbeckenseitige Abschnitt der Versorgungsleitung 22 ist aus demselben Grund wie der innere Abschnitt 12a der Überlaufleitung beweglich ausgebildet, was durch Verwendung eines einfachen Schlauches bewerkstelligt werden kann. Sobald die Niederdruckpumpe 11 in Betrieb ist und Wasser aus dem Schlammabfuhrbehälter 2 abzieht, wird gleichzeitig der Düsenbalken 19 beaufschlagt. Die von den Düsenbohrungen 20 abgegebenen Reinigungsstrahlen drängen die an der Filterwand 9 sich anlagernden bzw. in die Filterwand 9 eindringenden Schmutzteilchen in den Schlammabfuhrbehälter 2 zurück. Die die Filterwand 9 durchsetzenden Strahlen werden unterhalb der Filterwand durch die Stützscheibe 16 abgefangen, so dass hierdurch eine Aufwirbelung des Schlamms nicht erfolgen kann.

Der zur Beaufschlagung des Düsenbalkens 19 erforderliche Druck wird durch Staudruck in dem der Pumpe 11 nachgeordneten Abschnitt 12b der Überlaufleitung erzeugt. Hierzu ist ein bezüglich der Abzweigung der Versorgungsleitung 22 stromabwärts angeordnetes, hier zweckmässig als federbelastetes, einstellbares Rückschlagventil 23 ausgebildetes Absperrorgan vorgesehen. Dieses Rückschlagventil 23 gibt den Durchflussquerschnitt erst frei, wenn im Abschnitt 12b der Überlaufleitung der gewünschte Staudruck erreicht ist, der zum Betrieb der Reinigungseinrichtung ausreicht. Die zweckmässig durch eine Kreiselpumpe gebildete Niederdruckpumpe 11 kann bei automatisierter Betriebsweise einfach durch einen im Abfuhrbehälter 2 angeordneten Schwimmerschalter aktivierbar sein. Im dargestellten Ausführungsbeispiel soll die Niederdruckpumpe 11 durch Hand mittels Knopfdruck einschaltbar sein. Die Schaltknöpfe sind bei 24 angedeutet. Die Füllung des Schlammabfuhrbehätters wird hierbei durch ein nicht näher dargestelltes Schauglas beobachtet. Sobald die Wasserfüllung einen vorgegebenen Stand erreicht hat, wird die Niederdruckpumpe 11 eingeschaltet, die dafür sorgt, dass zumindest soviel Wasser aus dem Schlammabfuhrbehälter 2 abgeschieden wird, wie über die Saugleitung 4 neu eingespeist wird, was in vorteilhafter Weise einen ununterbrochenen Saugbetrieb gewährleistet, bis das Schlammaufnahmevermögen des Abfuhrbehälters 2 erschöpft ist. Die Abschaltung der Pumpe 11 bei erschöpftem Wasservorrat im Schlammabfuhrbehälter 2 erfolgt zur Bewerkstelligung einer schonenden Betriebsweise der Niederdruckpumpe 11 automatisch. Hierzu ist im druckseitigen Abschnitt 12b der Überlaufleitung ein Druckschalter 25 angeordnet, der die Pumpe 11 nur solange am Laufen hält, solange der vorgegebene Staudruck herrscht und die Pumpe 11 abschaltet, sobald dieser Durck zusammenbricht. Hierdurch ist auch sichergestellt, dass, sofern sich beim Starten der Pumpe 11 der gewünschte Staudruck nicht sofort aufbaut, ein weiterer Betrieb der Pumpe nicht möglich ist.

Das Sammelbecken 8 ist so angeordnet, dass es sich stets niveaumässig oberhalb der Niederdruckpumpe 11 befindet, wodurch gewährleistet ist, dass das Wasser der Niederdruckpumpe 11 auch dann durch Schwerkraftwirkung zufliesst, wenn der Schlammabfuhrbehälter 2 evakuiert ist. Der lichte Querschnitt des saugseitigen Abschnittes 12a der Überlaufleitung ist so bemessen, dass die trotz Fehlens von atmosphärischem Druck nachlaufende Wassermenge zur Versorgung der Pumpe 11 ausreicht. Dasselbe gilt natürlich für den Pumpeneinlassquerschnitt. Die Erfahrung hat gezeigt, dass es hierzu ausreicht, wenn diese Querschnitte jeweils etwa um den Faktor 3 bis 4 grösser als die entsprechenden Querschnitte einer saugseitig mit Atmosphärendruck beaufschlagten Pumpe gleicher Grösse sind. In der Praxis besitzt die Niederdruckpumpe 11 eine Saugleitung von etwa 1600 Liter pro Minute. Die Ansaugleitung einer derartigen Pumpe besitzt normalerweise einen Durchmesser von 80 mm. Für den erfindungsgemässen Einsatz wurde ein Ansaugleitungsdurchmesser von 150 mm gewählt. Hiermit wurden ausgezeichnete Saugergebnisse erzielt, obwohl der Grad der Evakuierung des Schlammabfuhrbehälters praktisch 98% beträgt.

Der Schlammabfuhrbehälter 2 ist durch eine Siebwand 28 in zwei Kammern 29 bzw. 30 unterteilt, von denen die grössere Kammer 30 den Mündungsstutzen 3 der Saugleitung 4 und die kleinere Kammer 29 das schwimmende Sammelbecken 8 aufnimmt. Die Siebwand 28 hält grobe Feststoffe in der Kammer 29 zurück, was bereits eine Vorreinigung des die Filterwand 9 durchsetzenden Wassers bewerkstelligt und gleichzeitig sicherstellt, dass die Schlammfüllung in der Kammer 30 langsamer wächst als in der Kammer 29, so dass dem Sammelbecken 8 über eine lange Betriebszeit hinweg ein grosser Freiraum bereitgehalten wird. Dies lässt sich dadurch noch wesentlich verbessern, dass die Siebwand 28 in ihrem unteren Bereich, an welchem sich zuerst Schlamm anlagert, undurchlässig ist, was sich vor allem bei einer stationären Anordnung des Sammelbeckens vorteilhaft auswirkt. Als Sicherheitsmassnahme kann aus der Kammer 30 eine hier nicht dargestellte, absperrbare Überlastleitung herausgeführt sein, durch die bei Druckbeaufschlagung des Schlammabfuhrbehälters 2 Schlamm abgelassen werden kann. Die Siebwand 28 ist mit einer schwenkbaren, in der Ruhestellung leicht schräggestellten Klappe 31 versehen, die beim Abkippen des Schlamms die Kammer 30 freigibt, so dass auch eine hierin eventuell sich befindende Ablagerung von feinem Schlamm entfernt wird. Die Schrägstellung der Klappe 31 verhindert Pendelbewegungen während der Fahrt. Das hier schwimmende Sammelbecken 8 kann an einem Schwenkbügel 32 befestigt sein, der eine ausgezeichnete Stabilisierung bewirkt und das Sammelbecken 8 beim Abkippen des Schlamms in Stellung hält. Die Überlaufleitung kann im Bereich hinter dem Rückschlagventil 23 direkt in die Umgebung münden oder weiterverwendet werden.

Im dargestellten Ausführungsbeispiel ist zur Nachreinigung des bereits gefilterten Wassers ein Hydrozyklon 26 vorgesehen, der mit seinem Zulauf an einen weiteren, hinterhalb des Rückschlagventils 23 vorgesehenen Abschnitt 12c der Überlaufleitung angeschlossen ist. Der den abgeschiedenen Schmutz auswerfende Unterlauf des Hydrozyklons 26 mündet in den Schlammabfuhrbehälter 2. An den mit nachgereinigtem Wasser beaufschlagten Oberlauf des Hydrozyklons 26 ist ein weiterer Abschnitt 12d der Überlaufleitung angeschlossen, der bei dem der Figur 1 zugrunde liegenden Ausführungsbeispiel mit einem in die Umgebung mündenden Ausgangsquerschnitt 27 versehen ist, über welchen das nachgereinigte Wasser in die Umgebung abläuft.

Bei dem der Figur 2 zugrunde liegenden Kanalreinigungsfahrzeug soll dieses Wasser in einen mitgeführten Wassertank 33 eingespeist werden, von dem aus eine in den zu reinigenden Kanal absenkbare Reinigungsdüse 34 mittels einer Hochdruckpumpe 35 mit Reinigungswasser beaufschlagbar ist. Die Verwendung der ohne saugseitig anstehenden Atmosphärendruck zufriedenstellend arbeitenden Niederdruckpumpe 11 zum Abpumpen von Wasser, d.h. zum Aktivieren der Überlaufleitung 12 und die Wasserversorgung der der Filterwand 9 zugeordneten Reinigungsvorrichtung durch die Niederdruckpumpe 11 ermöglicht hier einen ununterbrochenen, gleichzeitigen Sauge- und Spülbetrieb.

Der dem Hydrozyklon 26 nachgeordnete Abschnitt 12d der Überlaufleitung mündet dabei, wie Figur 2 zeigt, in den Wassertank 33, an den die Hochdruckpumpe 35 freisaugend angeschlossen sein kann. Bei dem der Figur 2 zugrunde liegenden Ausführungsbeispiel wird das in den Wassertank 33 gelangende Wasser einer weiteren Klärung und Nachreinigung unterzogen. Hierzu ist der Wassertank 33 durch lotrechte Trennwände in mehrere Klärkammern 36 bis 40 unterteilt, die über jeweils eine bodenseitig angeordnete Durchströmöffnung 41 miteinander verbunden sind. An die Durchströmöffnungen 41 sind in die jeweils stromaufwärts gelegene Klärkammer hineinragende Überlaufstutzen 42 angesetzt, die in sich beweglich ausgebildet sind und an ihrem einlaufseitigen Ende mit einem Schwimmer 43 versehen sind, so dass jeweils nur oberflächennahes, geklärtes Wasser in die nächste Kammer gelangt. Die stromabwärts gesehen letzte Klärkammer 40 dient als Sammelkasten, an den die Hochdruckpumpe 35 angeschlossen sein könnte. Im dargestellten Ausführungsbeispiel ist an den durch die Klärkammer 40 gebildeten Sammelkasten eine weitere Niederdruckpumpe 44 angeschlossen, die eine der Hochdruckpumpe 35 vorgeordnete Zyklonanordnung 45 mit Wasser beaufschlagt, das hierin einer weiteren Reinigungsstufe unterzogen wird. Die Zyklonanordnung 45 umfasst drei Hydrozyklone 46, deren den abgeschiedenen Schmutz führender Unterlauf 47 in den Schlammabfuhrbehälter 2 oder, wie im dargestellten Ausführungsbeispiel in die erste Klärkammer 36 des Wassertanks 33 mündet. Der das gereinigte Wasser abführende Oberlauf 48 eines Hydrozyklons 46 mündet in einen der Hochdruckpumpe 35 vorgeordneten Sammelkasten 49, der hier einfach in die erste Klärkammer 36 eingebaut ist. Die Oberläufe 48 der weiteren Hydrozyklone 46 sind zur Erhöhung des Reinigungseffektes kurzgeschlossen, d.h. zu dem am Sammelkasten 40 liegenden Ansaugstutzen 50 der Niederdruckpumpe 44 zurückgeführt. Der Schlammabfuhrbehälter 2 und der Wassertank 33 sind in Figur 2 der Einfachheit halber blockschaltbildartig nebeneinander gezeichnet. In der Praxis kann der Wassertank 33 zweckmässig als nach aussen einteiliger Kastenaufbau mit etwa der Fahrzeugbreite entsprechender Breite ausgebildet sein, der in seinem mittleren Bereich eine Mulde zur Aufnahme des zweckmässig fassförmig ausgebildeten Schlammabfuhrbehälters 2 aufweisen kann. Eine derartige Ausführung gewährleistet in vorteilhafter Weise einen zur Fahrzeugmittellängsebene symmetrischen Fahrzeugaufbau und ergibt daher nicht nur eine ausgezeichnete Platzausnutzung mit grösstmöglicher Klärfläche, sondern auch eine gleichmässige Achslastverteilung.

## Patentansprüche

1. Vorrichtung zum Aufsaugen und Aufnehmen von Schlamm, insbesondere Kanalreinigungs-und/oder -entleerungsfahrzeug, mit einer Saugleitung (4), die in einen Schlammabfuhrbehälter (2) mündet, der einen mittels eines Deckels (5) verschliessbaren Schlammauslass und einen unabhängig hiervon aktivierbaren Wasserauslass aufweist, der aus einer Überlaufleitung (12) besteht, die über eine im Schlammabfuhrbehälter (2) angeordnete Filtereinrichtung (8, 9) zugänglich ist, die mit einer mindestens eine mit Wasser beaufschlagbare Strahldüse (20) aufweisenden Reinigungseinrichtung (18, 19) versehen ist, dadurch gekennzeichnet, dass der Wasserauslass mittels einer Niederdruckpumpe (11 ) aktivierbar ist, durch welche die Überlaufleitung (12) hindurchführt, deren filterseitiger Eingang niveaumässig höher liegt als die Niederdruckpumpe (11), dass der lichte Pumpeneinlassquerschnitt und der lichte Querschnitt des saugseitig liegenden Abschnitts (12a) der Überlaufleitung jeweils grösser als die entsprechenden Querschnitte einer saugseitig mit Atmosphärendruck beaufschlagten Pumpe gleicher Grösse sind und dass die Reinigungseinrichtung (18, 19) durch die Niederdruckpumpe (11) mit gefiltertem Wasser beaufschlagbar ist.

2. Vorrichtung nach Anspruch 1, dadurch gekennzeichnet, dass die Filtereinrichtung ein geschlossenes, mit dem saugseitigen Ast (12a) der Überlaufleitung verbundenes Sammelbecken (8) aufweist, dessen Boden als Filterwand (9) ausgebildet ist, und dass die Reinigungseinrichtung einen parallel zur Filterwand (9) angeordneten, um eine zur Filterwand (9) etwa lotrechte Drehachse drehbar gelagerten Düsenbalken (19) aufweist, der mit gegenüber der Drehachse leicht geneigten Düsenbohrungen (20) versehen ist.

3. Vorrichtung nach Anspruch 1 oder 2, dadurch gekennzeichnet, dass die zur Reinigungseinrichtung (18, 19) führende Versorgungsleitung (22) von dem der Niederdruckpumpe (11) nachgeordneten Abschnitt (12b) der Überlaufleitung abzweigt und dass dieser Abschnitt der Überlaufleitung mit einem gegenüber der Abzweigung der Versorgungsleitung (22) stromabwärts angeordneten, vorzugsweise als einstellbares Rückschlagventil (23) ausgebildeten Absperrorgan und mit einem diesem vorgeordneten Druckschalter (25) versehen ist, mittels dessen die vorzugsweise als Drehkolbenpumpe ausgebildete Niederdruckpumpe (11) abschaltbar ist.

4. Vorrichtung nach wenigstens einem der vorhergehenden Ansprüche, dadurch gekennzeichnet, dass die Überlaufleitung (12) über mindestens einen dem Absperrorgan nachgeordneten Hydrozyklon (26) geführt ist, der mit seinem Unterlauf in den Schlammabfuhrbehälter (2) mündet.

5. Vorrichtung nach wenigstens einem der vorhergehenden Ansprüche mit einem zusätzlichen Wassertank (33) und einer hieraus mit Wasser versorgten Hochdruckpumpe (35) zur Beaufschlagung einer Reinigungsdüse (34), dadurch gekennzeichnet, dass die Überlaufleitung (12) in den Wassertank (33) mündet, der mehrere strömungsmässig hintereinander geschaltete Klärkammern (36 bis 40) aufweist, die durch Überlaufstutzen (42) miteinander verbunden sind, die an bodennah angeordnete Durchströmöffnungen (41) angesetzt sind und mit ihrem mit einem Schwimmer versehenen eingangsseitigen Ende in die jeweils stromaufwärts gelegene Klärkammer hineinragt.

6. Vorrichtung nach Anspruch 5 mit einer saugseitig an der strömungsmässig vordersten Klärkammer (40) liegenden, weiteren Niederdruckpumpe (44) zur Versorgung der Hochdruckpumpe (35), dadurch gekennzeichnet, dass zwischen der Hochdruckpumpe (35) und der dieser vorgeordneten Niederdruckpumpe (44) mehrere Hydrozyklone (46) vorgesehen sind, deren Oberläufe (48) teilweise in den Saugstutzen (50) der Niederdruckpumpe (44) zurückgeführt sind.

7. Vorrichtung nach wenigstens einem der vorhergehenden Ansprüche, dadurch gekennzeichnet, dass der Schlammabfuhrbehälter (2) mit einer eine bewegliche Klappe (31) aufweisenden, vorzugsweise in ihrem unteren Bereich undurchlässigen Siebtrennwand (28) versehen ist, die eine die Filtereinrichtung (8, 9) aufnehmende Kammer (30) von einer durch die Saugleitung (4) beaufschlagten Kammer (29) abtrennt.

8. Vorrichtung nach wenigstens einem der vorhergehenden Ansprüche, dadurch gekennzeichnet, dass die Filtereinrichtung (8, 9) etwa auf mittlerer Höhe der zugeordneten Kammer (30) angeordnet ist.

9. Vorrichtung nach wenigstens einem der vorhergehenden Ansprüche, dadurch gekennzeichnet, dass aus der die Filtereinrichtung aufnehmenden Kammer (30) eine absperrbare Überlastleitung herausführt, die durch Druckbeaufschlagung des Schlammabfuhrbehälters (2) aktivierbar ist.

10. Vorrichtung nach wenigstens einem der vorhergehenden Ansprüche, dadurch gekennzeichnet, dass das Sammelbecken (8) der Reinigungseinrichtung als vorzugsweise am mindestens einem Schwenkbügel (32) befestigter Schwimmkörper ausgebildet ist und dass der in den Schlammabfuhrbehälter (2) hineinragende, an die Filtereinrichtung angeschlossene Abschnitt (12a) der Überlaufleitung beweglich ausgebildet und vorzugsweise von einer mit Abstand unterhalb der Filterwand (9) angeordneten Prallscheibe (16) umfasst ist.

## Revendications

1. Dispositif pour aspirer et recueillir des boues, notamment dans un véhicule de nettoyage et/ou de vidange de canalisations, avec un tuyau d'aspiration (4) débouchant dans un réservoir à boues (2) qui comporte un organe d'évecuation des boues fermé par un couvercle (5) et un organe d'évacuation de l'eau, fonctionnant indépendamment du précédent et comprenant une conduite d'évacuation (12) alimentée à travers un filtre (8, 9) situé à l'intérieur du réservoir à boues (2), ce filtre étant équipé d'un dispositif de nettoyage (18,19) muni d'au moins un gicleur à eau (20), caractérisé en ce que l'organe d'évacuation de l'eau est actionné par une pompe à basse pression (11) intercalée sur la conduite d'évacuation (12), rentrée de cette conduite côté filtre étant située à un niveau plus élevé que celui de la pompe à basse pression (11), en ce que la section d'entrée de la pompe et la section intérieure du tronçon d'aspiration (12a) de la conduite d'évacuation sont plus grandes que les sections correspondantes d'une pompe de même taille alimentée à la pression atmosphérique, et en ce que le dispositif de netooyage (18,19) est alimenté en eau filtrée au moyen de la pompe à basse pression (11).

2. Dispositif selon la revendication 1, caractérisé en ce que le filtre comprend un bac collecteur (8) fermé et relié au tronçon d'aspiration (12a) de la conduite d'évacuation, le fond de ce bac étant une paroi filtrante (9), et une rampe de giclage (19) parallèle à la paroi filtrante (9) et montée rotative sur un axe sensiblement perpendiculaire à cette paroi, cette rampe comportant des buses de giclage (20) légèrement inclinées par rapport audit axe de rotation.

3.Dispositif selon l'une des revendications 1 ou 2, caractérisé en ce que la conduite d'alimentation (22) du dispositif de nettoyage (18, 19) du filtre est dérivée d'un tronçon (12b) de la conduite d'évacuation situé à l'aval de la pompe à basse pression (11 ), et en ce que ce tronçon (12b) de la conduite d'évacuation comporte, à l'aval de la dérivation de ladite conduite d'alimentation (22), un organe d'obturation constitué de préférence par une soupape de retenue réglable (23) et, à l'amont de cet organe d'obturation, un interrupteur à pression permettant de déclencher la pompe à basse pression (11), celle-ci étant de préférence une pompe rotative.

4. Dispositif selon l'une quelconque des revendications précédentes, caractérisé en ce que la conduite d'évacuation (12) traverse au moins un cyclone (26) situé à l'aval de l'organe d'obturation, l'orifice inférieure de ce cyclone débouchant dans le réservoir à boues (2).

5. Dispositif selon l'une quelconque des revendications précédentes, comportant un réservoir additionnel à eau (33) et une pompe à haute pression (35) pour fournir cette eau à une buse de lavage (34), caractérisé en ce que la conduite d'évacuation (12) aboutit audit réservoir à eau (33), qui comporte plusieurs chambres de décantation (36 à 40) disposées en séries et reliées entre elles par des tubulures de tropplein (42) qui sont raccordées à des orifices de communication (41 ) situés près du fond, et qui s'étendent vers l'amont à l'intérieur de la chambre respective et sont munis d'un flotteur à leur tête d'entrée.

6. Dispositif selon la revendication 5, comportant une pompe additionnelle à basse pression (44) attenante à la dernière chambre de décantation (40) dans le sens d'écoulement pour alimenter la pompe à haute pression (35), caractérisé en ce qu'il comporte plusieurs cyclones (46) disposés entre ladite pompe à basse pression (44) et la pompe à haute pression (35), une partie des exutoires supérieurs (48) de ces cyclones détant raccordée à la tubulure d'aspiration (50) de la pompe à basse pression (44).

7. Dispositif selon l'une quelconque des revendications précédentes, caractérisé en ce que le réservoir à boues (2) comporte une cloison perforée (28) munie d'un clapet mobile (31), et étant de prepréférence étanche dans sa partie inférieure, cette cloison séparant une chambre (30) renfermant le filtre d'une chambre (29) alimentée par le tuyau d'aspiration.

8. Dispositif selon l'une quelconque des revendications précédentes, caractérisé en ce que le filtre (8, 9) est disposé approximativement à mi- hauteur de la chambre (30) qui le renferme.

9. Dispositif selon l'une quelconque des revendications précédentes, caractérisé en ce qu'il comporte une conduite de décharge sortant de la chambre (30) qui renferme le filtre et munie d'un organe d'obturation, cette conduite fonctionnant par une surpression du réservoir à boues (2).

10. Dispositif selon l'une quelconque des revendications précédentes, caractérisé en ce que le bac collecteur (8) du filtre est constitué par un élément flottant fixé à au moins une bride oscillante (32), et en ce que le tronçon (12a) de la conduite d'évacuation pénétrant dans le réservoir à boues (2) et raccordé au filtre est mobile et se trouve de préférence entouré d'un disque de butée (16), placé à une distance déterminée au-dessous du filtre.

## Claims

1. An apparatus for the aspiration and takeup of sludge, more specially a sewer cleaning and/or clearing vehicle, comprising an aspiration pipe (4) opening into a sludge clearing vessel (2), said vessel (2) having a sludge outlet shut by a cover (5) and a water outlet able to be worked separately from the said sludge outlet, said water outlet being made up of an overflow pipe (12) accessible by way of a filter unit (8 and 9) placed in the sludge clearing vessel (2), said filter unit having a cleaning unit (18 and 19) which has at least one jet (20) supplied with water, characterized in that the water outlet is put into operation by a low pressure pump (11) on the overflow pipe (12), the inlet of said pipe (12) at the filter end thereof being at a higher level than the low pressure pump (11), in that the clearance cross section of the pump and the clearance cross section of the part (12a) of the overflow duct on the aspiration side is in each case larger than the parallel cross sec tions of a pump acted upon by atmospheric pressure on the aspiration side of the same side and in that the cleaning unit (18 and 19) is able to be supplied with filtered water by way of the low pressure pump (11).

2. The apparatus as claimed in claim 1 characterized in that the filter unit has a shut-off collection bowl (8) joined up with the aspiration arm (12a) of the overflow pipe, said bowl having a lower wall in the form of a filter plate (9), and in that the cleaning unit has a turning jet bar (19) that is roughly normal to the filter plate (9), said bar having jet holes (20) that are at a small slope in relation to the axis of turning.

3. The apparatus as claimed in claim 1 or claim 2 characterized in that the supply pipe (22) running to the cleaning unit (18 and 19) is placed so as to be branching from the part (12b), on the downstream side of the low pressure pump (11), of the overflow pipe and in that this part of the overflow pipe has a valve means that is placed downstream from the branching point of the supply pipe (22) and is more specially designed in the form of an adjustable check valve, and with a pressure switch (25) placed upstream from the valve means and designed for turning off the low pressure pump (11), that is more specially in the form of a rotary piston pump.

4. The apparatus as claimed in at least one of the claims hereinbefore characterized in that the overflow pipe (12) has at least one hydrocyclone (26) on it at a point downstream form the valve means, said hydrocyclone having a lower outlet opening into the sludge clearing vessel (2).

5. The apparatus as claimed in at least one of the claims hereinbefore comprising a further water tank (33) and a high pressure pumpe (35) supplied therefrom for supplying a cleaning jet (34), characterized by the overflow pipe (12) opening into the water tank (33), said tank having a number of settlement spaces (36 to 40) placed one after the other in the direction of flow and joined together by overflow connectors (42), that are positioned, on flow-through openings (41) placed near the floor of the spaces, said connectors having their inlet end (that has a float) running into the settlement space that is upstream therefrom in each case.

6. The apparatus as claimed in claim 5 comprising a further low pressure pump (44) joined on the aspiration side with the settlement space (40), that is furthest downstream, for supplying the high pressure pump (35) characterized in that between the high pressure pump (35) and the low pressure pump (44) placed upstream therefrom there is number of hydrocyclones (46), the overflows (48) whereof are in part run back into the aspiration connector (50) of the low pressure pump (44).

7. The apparatus as claimed in at least one of the claims hereinbefore characterized in the sludge clearing vessel (2) has sieve parting wall (28), that has a moving door (31), is preferably impervious in its lower part, said wall (28) separating a space (30) having the filter means in it) from a space (29) joined up with the aspiration pipe (4).

8. The apparatus as claimed in at least one of the claims hereinbefore characterized in that the filter means (8 and 9) is placed roughly half way up the space (30) therefor.

9. The apparatus as claimed in at least one of the claims hereinbefore characterized by a relief pipe running out of the space (30) with the filter means and having means for shutting it off, said relief pipe being put into operation pipe running out of the space (30) with the filter means and having means for shutting it off, said relief pipe being put into operation by pressure in the sludge vessel (2).

10. The apparatus as claimed in at least one of the claims hereinbefore characterized in that the collectin bowl (8) of the cleaning unit is designed in the form of a float body preferably fixed on at least one rocking U-like part (32) and in that the part (12a) (running into the sludge clearing vessel (2) and joined up with the filter means) of the overflow pipe is designed so that it may be moved and is more specially placed within a baffle (16) positioned at some distance under the filter wall (9).
